# EUROPÄISCHE PATENTSCHRIFT

(11) **EP 0 212 467 B1**
(45) Veröffentlichungstag und Bekanntmachung des Hinweises auf die Patenterteilung: **10.01.1990**
(21) Anmeldenummer: 86110918.9
(22) Anmeldetag: 07.08.1986
(51) Int. Cl.: B67D 3/00

(54) **Zapfvorrichtung**
Dispensing device
Dispositif de distribution

(30) Priorität: 07.08.1985 DE 3528267
(43) Veröffentlichungstag der Anmeldung: 04.03.1987
(73) Patentinhaber: Fehn, Waldemar, D-8641 Steinbach a. Wald (DE)
(72) Erfinder: Fehn, Waldemar, D-8641 Steinbach a. Wald (DE)
(74) Vertreter: Metzler, Jürgen, Dipl.-Ing.

(56) Entgegenhaltungen:
- US-A- 2 726 026
- US-A- 3 675 820

## Beschreibung

Die Erfindung betrifft eine Vorrichtung zum dosierten Zapfen von Spirituosen und mit Spirituosen vermischten Getränken, bei der ein feststehender Unterbau mit einem gesteuerten Zapfhahn für ein alkoholfreies Getränk einen drehbar karussellartig gelagerten Träger aufweist, an dem über dem Umfang verteilt mehrere mit der Öffnung nach unten weisende Behälter, denen jeweils ein Dosierventil zugeordnet ist, auswechselbar gehaltert und mit dem feststehenden Zapfhahn durch Verdrehen des Trägers in Übereinstimmung bringbar und positionierbar sind.

Eine derartige Vorrichtung, die allerdings nicht zum Zapfen von mit Spirituosen vermischten Getränken, sondern als Verkaufsautomat für heiße Getränke oder Suppen dient, ist aus der US-A-2 726 026 bekanntgeworden. Hierbei sind zwei karussellartig gelagerte Träger vorgesehen, von denen einer zur Halterung von Bechern und der andere zur Aufnahme der eine pulverförmige Komponente aufnehmenden Behälter bestimmt ist. Die jeweilige pulverförmige Grundkomponente, die vom Käufer mittels eines Drehschalters ausgewählt wird, wird in einer bestimmten Menge in einen der Becher geleitet, dieser einem Aufnahmeschacht zugeführt und sodann erhitztes Wasser dosiert eingeleitet. Diese bekannte Vorrichtung besteht aus einer Vielzahl mechanischer Einzelteile und ist verhältnismäßig kompliziert aufgebaut, wobei die Bedienung umständlich und die Reinigung der Vorrichtung nur schwer möglich ist. Auch ist der Mischvorgang wegen der nacheinander zugegebenen Mischkomponenten unbefriedigend.

Des weiteren zeigt die US-A-3 675 820 eine Zapfvorrichtung mit auf einem ortsfesten Gestell gelagerten und durch Schlauchleitungen mit der Ausgabeöffnung verbundenen Flaschen. An der Außenseite der Vorrichtung sind eine Vielzahl von Betätigungsknöpfen angeordnet, mit denen eine Vielzahl von Mischungsverhältnissen gewählt werden kann. Bei der Bedienung ist das Bedienungspersonal, insbesondere im hektischen Betrieb, weit überfordert. Zur Steuerung sind mechanische und elektrische Elemente, die in bestimmter Weise miteinander verknüpft sind, vorgesehen. Bei dieser bekannten Vorrichtung kommt es - schon wegen der Vielzahl der möglichen Einstellungen - zu Störungen. Nachteilig bei dieser Vorrichtung wie auch bei dem zuvor erwähnten Getränkeautomaten nach US-A-2 726 026 ist auch, daß die Getränkeausgabe bzw. die Zugabe der Mischungskomponenten für den Gast nicht einsehbar ist und er deshalb keinerlei Kontrolle ausüben kann.

Die Aufgabe der Erfindung besteht darin, eine Vorrichtung zum dosierten Zapfen von Spirituosen und mit Spirituosen vermischten Getränken zu schaffen, die einfach im Aufbau und bedienungsfreundlich ist und bei der neben dem Zapfen purer alkoholischer Getränke auch das gleichzeitige Zapfen von alkoholhaltigem Getränk und alkoholfreier Basisflüssigkeit, wie Saft, Cola usw., unter Herstellung eines Mixgetränkes in exaktem Mischungsverhältnis möglich ist. Die Zapfvorrichtung soll zu einer Arbeitsvereinfachung beim Herstellen der Mixgetränke führen und ein schnelleres Einschenken bei exakter Überwachung ermöglichen, so daß ein erhöhter Durchsatz auch bei hektischem Betrieb erreicht wird.

Zur Lösung dieser Aufgabe sind bei der Erfindung die im kennzeichnenden Teil des Anspruches 1 angegebenen Merkmale vorgesehen, wobei noch in den Ansprüchen 2 und 3 für die Aufgabenlösung vorteilhafte und förderliche Weiterbildungen beansprucht sind.

Bei der Zapfvorrichtung sind also am Unterbau mehrere ortsfeste Zapfhähne für verschiedene alkoholfreie Getränke, wie Fruchtsaft, Cola usw., vorgesehen. Diese Zapfhähne sind jeweils über ein Zeitrelais steuerbar, d.h. werden mit Ventilen versehen, die über ein Zeitrelais eine bestimmte Zeit geöffnet werden, so daß eine bestimmte Menge des alkoholfreien Getränkes ausfließt. Durch Verdrehen der auf dem Unterbau drehbar gelagerten Trägerplatte, die mehrere auf dem Kopf stehende Spirituosenflaschen mit Dosierventilen trägt, kann jede Spirituosenflasche in Übereinstimmung mit einem der ortsfesten Zapfhähne gebracht werden. Jedem Zapfhahn sind zwei Schalter mit jeweils verschiedenem Mischungsverhältnis bzw. Mischungsanteil des alkoholfreien Getränks zugeordnet. In der positionierten Stellung des Trägers wird durch Knopfdruck gleichzeitig ein Impuls an das Dosierventil der positionierten Spirituosenflasche und an das Öffnungsventil des zugehörigen Zapfhahns bzw. dessen Zeitrelais abgegeben, so daß gleichzeitig das alkoholhaltige und das alkoholfreie Getränk im vorbestimmten Mischungsverhältnis in das daruntergehaltene Glas fließen. Schließlich ist ein weiterer Schalter vorgesehen, bei dessen Betätigung nur ein Impuls an das Dosierventil der Spirituosenflasche gegeben wird, so daß das Glas nur mit alkoholhaltigem Getränk befüllt wird.

Mit der erfindungsgemäßen Zapfvorrichtung wird der Füllvorgang bei gleichzeitiger Vermischung des alkoholfreien mit dem alkoholhaltigen Getränkeanteil bei exakt eingehaltenem Mischungsverhältnis für den Gast einsehbar und wesentlich verkürzt und vereinfacht; der Arbeitsaufwand wird erheblich verringert. Auch in Stoßzeiten ist ein schnelles Bedienen möglich, gleichzeitig ist sichergestellt, daß das Mischungsverhältnis zwischen alkoholhaltigem und alkoholfreiem Getränkeanteil keinen Schwankungen unterliegt, so daß Reklamationen entfallen.

Die Erfindung wird nun anhand eines Ausführungsbeispiels im Zusammenhang mit der Zeichnung näher erläutert. Es zeigen:
Fig. 1 eine schematische perspektivische Darstellung der Zapfvorrichtung,
Fig. 2 eine seitliche Darstellung der Zapfvorrichtung in vergrößertem Maßstab, abgebrochen gezeigt, und
Fig. 3 eine Vorderansicht der Zapfvorrichtung im Bereich der mit der Spirituosenflasche verbundenen Dosiereinrichtung, abgebrochen und vergrößert dargestellt.

Die in Fig. 1 in perspektivischer schematischer Ansicht gezeigte Vorrichtung zum Zapfen von alkohol.- haltigen und alkoholfreien Getränken, insbesondere als Mixgetränk, besteht im wesentlichen aus einem feststehenden Unterbau 1, der verkleidet ist, und einem drehbar bei 2 am Unterbas 1 gelagerten, als kreisrunde Scheibe oder Platte ausgebildeten Träger 3. Im oberen Bereich der Zapfvorrichtung ist eine rundumlaufende Oberverkleidung 4 angeordnet. Der Unterbau 1 stützt sich über die Standbeine 5 am Boden ab.

Der Träger 3 weist eine Anzahl über den Umfang verteilte Bohrungen bzw. Durchbrüche 6 auf, in die die Hälse 7 der auf dem Kopf stehenden und vom Träger 3 getragenen Spirituosenflaschen 8 hineinragen. Die Spirituosenflaschen 8 sind jeweils mit unterschiedlichen alkoholischen Getränken gefüllt, wobei auch mehrere Spirituosenflaschen 8 desselben Inhalts, nämlich eines häufig verlangten alkoholischen Getränks, vorgesehen sein können. Die Flaschen 8 sind mittels einer ihnen jeweils zugeordneten Halteeinrichtung 9 fest am Träger 3 gehalten.

Wie insbesondere aus Fig. 2 und 3 hervorgeht, ist den einzelnen Flaschen 8 jeweils eine Dosiereinrichtrung 10 zugeordnet. Diese Dosiereinrichtung 10 sitzt fest auf der Flaschenöffnung auf und durchgreift die jeweilige Öffnung des Trägers 3, mit dem sie z.B. verschraubt ist. Die Dosiereinrichtung 10 weist ein Dosierventil 11 innerhalb der Dosierkapsel 12 sowie zwei über ein Joch 13 miteinander verbundene Elektromagnete 14 auf, die innerhalb des Dosiergehäuses 15 mit Abflußöffnung 16 angeordnet sind.

Am Unterbau 1 sind mehrere Zapfhähne 17 - ihre Anzahl entspricht den verschiedenen zur Verfügung stehenden alkoholfreien Getränken; im vorliegenden Ausführungsbeispiel sind es insgesamt drei Zapfhähne 17 - angeordnet, die einerseits über die Zuleitung 18 mit den nicht weiter gezeigten Tanks bzw. Behältern für das jeweilige alkoholfreie Getränk, wie Fruchtsaft, Cola usw., in Verbindung stehen und andererseits die nach außen führende Ableitung 19 aufweisen. Jedem Zapfhahn 17 ist ein nicht weiter dargestelltes, über ein ebenfalls nicht gezeigtes Zeitrelais gesteuertes Öffnungsventil zugeordnet. Weiterhin sind in der Nähe jedes Zapfhahns 17 zwei Betätigungsschalter 20 und 21 angeordnet, wobei dem mittleren Zapfhahn 17 noch ein weiterer Betätigungsschalter 22 zugeordnet ist. Mit den Betätigungsschaltern 20, 21 werden jeweils gleichzeitig Impulse an die beiden Elektromagnete 14 der Dosiereinrichtung 10 und das Zeitrelais des zugehörigen Zapfhahns 17 gegeben. Dabei wird beim Drücken des Betätigungsschalters 20 mehr Fruchtsaft, Cola od. dgl. als alkoholisches Getränk abgegeben (sog. Longdrink), während beim Drücken des Betätigungsschalters 21 die Fruchtsaftmenge geringer ist (sog. Gespritzter). Beim Drücken des Betätigungsschalters 22 wird lediglich ein Stromimpuls an die beiden Elektromagnete 14 der Dosiereinrichtung 10 gegeben, so daß das alkoholische Getränk pur ausfließt. Um nun ein Mixgetränk bestimmter Art, beispielsweise Cola mit Whisky, herzustellen, wird der Träger 3 so gedreht, daß die Spirituosenflasche 8 mit dem gewünschten Whisky in Übereinstimmung mit dem Zapfhahn 17 mit Cola gebracht wird. Um das Positionieren des Trägers 3 zu erleichtern, ist diesem eine nicht gezeigte Rastscheibe zugeordnet, die in der gewünschter Position ein Einrasten des Trägers 3 bewirkt. In der positionierten Stellung, bei der die gewünschte Spirituosenflasche mit dem gewünschten alkoholfreien Getränk in Übereinstimmung gebracht ist, ist der Abstand zwischen der jeweiligen Abflußleitung 16 der Spirituosenflasche 8 und der Ableitung des gewünschten Zapfhahns 17 am kleinsten. Dieser Abstand ist jedenfalls kleiner als der Durchmesser des darunter gehaltenen und zu füllenden Glases 23. Beim Drücken des Schalters 20 oder 21 wird nun gleichzeitig aus der Dosiereinrichtung 10 und dem Zapfhahn 17 das gewünschte Getränk im gewünschten Mischungsverhältnis (Longdriak oder gespritzt) abgegeben. Eine nicht gezeigte Zähleinrichtung zählt die jeweils abgegebene Getränkeart und -menge. so daß jederzeit ein Überblick über die abgegebenen Getränke möglich ist. Es können auch für jeden Kellner ein bestimmter Code oder ein bestimmter Schlüssel vorgegeben sein, so daß nach Betriebsende sofort eine Aufschlüsselung der von den einzelnen Kellnern ausgegebenen Getränke vorliegt.

## Patentansprüche

1. Vorrichtung zum dosierten Zapfen von Spirituosen und mit Spirituosen vermischten Getränken, bei der ein feststehender Unterbau mit einem gesteuerten Zapfhahn für ein alkoholfreies Getränk einen drehbar karussellartig gelagerten Träger aufweist, an dem über dem Umfang verteilt mehrere mit der Öffnung nach unten weisende Behälter, denen jeweils ein Dosierventil zugeordnet ist, auswechselbar gehaltert und mit dem feststehenden Zapfhahn durch Verdrehen des Trägers in Übereinstimmung bringbar und positionierbar sind, dadurch gekennzeichnet, daß am Unterbau (1) mehrere, jeweils über ein Zeitrelais gesteuerte ortsfeste Zapfhähne (17) für verschiedene alkoholfreie Getränke angeordnet und die Dosierventile (11) der aus Spirituosenflaschen (8) bestehenden Behälter elektromagnetisch betätigbar sind, wobei am Unterbau (1) in der Nähe eines jeden der Zapfhähne (17) jeweils zwei Betätigungsschalter (20, 21) zum jeweils gleichzeitigen Betätigen des Dosierventils (11) der Spirituosenflaschen (8) und des Zeitrelais des Zapfhahns (17) mit jeweils unterschiedlichen Zeitimpulsen angeordnet sind und in der Nähe des mittleren der Zapfhähne (17) ein zusätzlicher Betätigungsschalter (22) zur ausschließlichen Betätigung des Dosierventils (11) angeordnet ist.

2. Vorrichtung nach Anspruch 1, dadurch gekennzeichnet, daß zum exakten Positionieren des als Platte ausgebildeten Trägers (3) eine Rastscheibe angeordnet ist.

3. Vorrichtung nach Anspruch 1 oder 2, dadurch gekennzeichnet, daß der Abstand zwischen der Ableitung (19) eines der Zapfhähne (17) und dem Ausflußrohr (16) des Dosierventils (11) einer der angewählten Spirituosenflaschen (8) in der positionierten Stellung kleiner ist als der Durchmesser der Öffnung des das Getränkegemisch auffangenden Glases (23).

## Claims

1. A device for the measured dispensing of spirits and beverages mixed with spirits, in which a stationary base with a controlled tap far an alcohol-free beverage includes a carrier mounted to rotate in the manner of a turret, and a plurality of receptacles having their openings facing downwards and each associated with a metering valve, which receptacles are interchangeably retained on and spaced apart over the periphery of said carrier and which, by rotation of the carrier, can be brought into alignment with the stationary tap and located, characterised in that a plurality of stationary taps (17) for different alcohol-free beverages, each controlled by way of a timing relay, are disposed on the base (1 and in that the metering valves (11) of the receptacles comprising bottles of spirits (8) can be actuated electromagnetically, wherein two operating switches (20, 21) are respectively disposed on the base (1) in the vicinity of each of the taps (17) and serve for simultaneously actuating respectively the metering valve (11 ) of the bottles of spirits (8) and the timing relay of the tap (17) with respectively different timing pulses, and an additional operating switch (22) is provided for the exclusive actuation of the metering valve (11) in the vicinity of the central one of the taps (17).

2. A device according to claim 1, characterised in that a detent disc is provided for the accurate location of the carrier (3) in the form of a plate.

3. A device according to claim 1 or 2, characterised in that the distance between the outlet (19) of one of the taps (17) and the outflow pipe (16) of the metering valve (11) of one of the selected bottles of spirits (8) in the located position is smaller than the diameter of the mouth of a glass (23) receiving the beverage mixture.

## Revendications

1. Appareil pour la distribution dosée de spiritueux et de boissons additionées de spiritueux, dans lequel un châssis fixe, pourvu d'un robinet de distribution commandé délivrant une boisson sans alcool, comprend un support monté rotativement à la manière d'un carrousel et sur lequel plusieurs récipients orientant leur ouverture vers le bas et à chacun desquels est adjoint une valve de dosage, sont montés à l'état échangeable, tout en étant répartis sur la périphérie, et peuvent être positionés et mis en concordance avec le robinet de distribution fixe par rotation du support, caractérisé en ce que plusieurs robinets de distribution (17) fixés" demeure, commandés par un relais temporisé et délivrant différentes boissons sans alcool sont disposés sur le châssis (1) et en ce que les valves de dosage (11) des récipients se composant des bouteilles de spiritueux (8) peuvent être en action électromagnétiquement, deux commutateurs de commande (20, 21) étant prévus sur le châssis (1) au voisinage de chacun des robinets de distribution (17) pour la mise en action simultanée de la valve de dosage (11) des bouteilles de spiritueux (8) et du relais temporisé du robinet de distribution (17) par des impulsions de durée différentes et un commutateur de commande supplémentaire (22) pour la mise en action exclusive de la valve de dosage (11) étant disposé au voisinage du robinet médian de l'ensemble des robinets de distribution (17).

2. Appareil selon la revendication 1, caractérisé en ce qu'un disque d'arrêt est utilisé pour le positionnement exact du support réalisé comme un plateau.

3. Appareil selon l'une quelconque des revendications 1 et 2, caractérisé en ce que la distance entre le conduit de départ (19) d'un des robinets d'arrêt (17) et le tube d'écoulement (16) de la valve de dosage (11) d'une des bouteilles de spiritueux (8) choisies est plus petite, dans la position déterminée, que le diamètre de l'ouverture du verre (23) recevant le mélange de boissons.
